# EUROPÄISCHE PATENTANMELDUNG

(11) **EP 0 488 929 A1**
(43) Veröffentlichungstag der Anmeldung: **03.06.1992**
(21) Anmeldenummer: 91630100.5
(22) Anmeldetag: 21.11.1991
(51) Int. Cl.: D06F 57/12

(54) **Vorrichtung zum Aufhängen von Wäschestücken, insbesondere zum Trocknen derselben**

(30) Priorität: 27.11.1990 DE 4037742
(71) Anmelder: OPTOS S.A., société anonyme Holding, L-7220 Walferdange (LU)
(72) Erfinder: Junker, Jean, L-9455 Fouhren (LU)
(74) Vertreter: Waxweiler, Jean

(57) **Zusammenfassung**

Zusammenklappbare, an einer Wand befestigbare Vorrichtung zum Aufhängen von Wäschestücken zum Trocknen derselben. Die Vorrichtung hat einen im wesentlichen U-förmigen mit Schnur bespannbaren Rahmen (6), welcher an den freien Enden seiner Schenkel (8, 10) im unteren Bereich einer Konsole (2, 4) schwenkbar angelenkt ist. Je einer jedem Schenkel (8, 10) zugeordneter Führungsbügel (42, 44; 46, 48) erstreckt sich vom unteren Bereich der Konsole nach oben und ist an seinen beiden Enden an der Konsole befestigt. Unterhalb des oberen Befestigungspunktes Jedes Führungsbügels (42, 44; 46, 48) in der Konsole (2, 4) ist eine Kerbe (68, 70) vorgesehen. Zwei Tragbügel (38, 40), wovon je einer im vorderen Bereich des Rahmens (6) angelenkt (50, 52) ist, umgreifen ihren zugeordneten Führungsbügel (42, 44; 46, 48), wobei jeder Tragbügel (38, 40) in der ausgeklappten Stellung des Rahmens (6) In der ihm zugeordneten Kerbe (68, 70) einrastet.

## Beschreibung

Die Erfindung betrifft eine zusammenklappbare, an einer Wand oder dergleichen befestigbare Vorrichtung zum Aufhängen von Wäschestücken oder dergleichen, insbesondere zum Trocknen derselben, mit einem im wesentlichen U-förmigen mit Schnur bespannbaren Rahmen, welcher an den freien Enden seiner Schenkel an einer Konsole schwenkbar angelenkt ist.

Verschiedene nach Gebrauch zusammenlegbare oder leicht demontierbare Vorrichtungen zum Aufhängen von Wäschestücken, insbesondere zum Trocknen derselben, sind bekannt. Die einfachste Form besteht aus einer Leine, welche an ihren beiden Enden jeweils in einen Haken, welche in sich gegenüberliegenden Wänden befestigt sind, ein und ausgehängt werden kann.

Eine andere bekannte Vorrichtung besteht aus einer an einer Wand befestigbaren, länglichen Konsole an deren beiden Enden jeweils ein nach vorne klappbares Tragelement angelenkt ist. Zwischen den beiden Tragelementen sind Leinen befestigt, welche durch das Herausklappen der Tragelemente gespannt werden. Die Tragelemente sind in ihrer herausgeklappten Stellung feststellbar. Nach Gebrauch können die Tragelemente auf die Konsole geklappt werden, wobei die Leinen in die z.B. hohl ausgebildete, nach vorne offene Konsole hineingelegt werden.

Bei einer weiteren Vorrichtung der eingangs genannten Art ist mindestens eine Rolle zur Aufnahme von mehreren Leinen im aufgewickelten Zustand vorgesehen, wobei die Rolle in einem an einer Mauer befestigbaren Kasten drehbar gelagert ist. Die vordere Wand des Kastens ist als Deckel abnehmbar; daran sind die freien Enden der Leinen befestigt. Bei Gebrauch wird der Kasten an einer Wand befestigt und der Deckel abgenommen und an einer gegenüberliegenden Wand befestigt; dadurch werden die Leinen zwischen den beiden Wänden gespannt. Eine Feststelleinrichtung an der Rolle hält die Rolle fest und so die Leinen gespannt, wenn Wäschestücke darauf gehängt werden.

In DE-GM 1 860 133 ist eine zusammenklappbare, an einer Wand befestigbare Vorrichtung zum Aufhängen von Wäschestücken zum Trocknen derselben beschrieben. Die Vorrichtung hat einen U-förmigen Rahmen, der mit Schnur bespannt ist. Die freien Enden der Schenkel des Rahmens sind an einer an der Wand befestigten Konsole schwenkbar angelenkt.

Die CH-A-275 403 zeigt einen an einer Wand abnehmbaren befestigen Tragrost zum Aufhängen und Trocknen von Wäsche. Der Tragrost hat einen U-förmigen Rahmen, dessen freie Enden in einer an der Wand befestigten Konsole in einer Arbeitsstellung und einer Ruhestellung eingehängt werden können.

Die Aufgabe der Erfindung ist es eine nur eine Wand benötigende zusammenklappbare Vorrichtung zum Aufhängen von Wäschestücken, insbesondere zum Trocknen derselben, zu schaffen, welche leicht von ihrer Ruhestellung in ihre Arbeitsstellung und wieder zurück in die Ruhestellung gebracht werden kann. Ausserdem soll sie problemlos montierbar sein.

Diese Aufgabe wird gelöst bei einer zusammenklappbaren Vorrichtung der eingangs genannten Art dadurch, dass die freien Enden der Schenkel am unteren Ende der Konsolen angelenkt sind, dass jedem Schenkel je ein Führungsbügel, der sich vom unteren Bereich der Konsole nach oben erstreckt und an seinen beiden Enden an der Konsole befestigt ist, zugeordnet ist, dass unterhalb des oberen Befestigungspunktes der Führungsbügel in der Konsole eine Kerbe vorgesehen ist, und dass zwei Tragbügel, wovon je einer im vorderen Bereich des Rahmens angelenkt ist und seinen zugeordneten Führungsbügel umgreift, vorgesehen sind, wobei jeder Tragebügel in der ausgeklappten Stellung des Rahmens in der ihm zugeordneten Kerbe einrastet.

Besonders vorteilhaft ist es, wenn die Konsole aus zwei Teilen besteht, wovon je einer einem Schenkel des Rahmens zugeordnet ist. Dabei kann die Basis des U-förmigen Rahmens in ihrer Länge einstellbar sein, was z.B. mittels mindestens einer teleskopartigen Verbindung erreicht werden kann.

Ausserdem kann es vorteilhaft sein, wenn je ein bügelartiges Element, welches den Kerben zugeordnet ist, an der Konsole schwenkbar gelagert ist und die zugeordnete Kerbe überdeckt. Es kann auch jeder Führungsbügel aus zwei in etwa parallelen stabförmigen Führungsbügeln bestehen. Auch kann jeder Haltebügel aus einer länglichen, aus stabförmigem Material geformten, geschlossenen Schlaufe gebildet sein.

Desweitern kann eine etwa bei der halben Lange der Schenkel des U-förmigen Rahmens zwischen den Schenkeln eingesetzte und damit verbundenen Verstärkungsstange, welche gegebenenfalls in ihrer Länge einstellbar ist, vorgesehen sein. Diese kann z.B. mittels mindestens einer teleskopartigen Verbindung in ihrer Länge einstellbar sein.

Der Rahmen kann mit Schnur parallel zu seiner Basis bespannt werden.

Die Erfindung wird nun an Hand einer in der beiliegenden Zeichnung in einer auseinandergenommenen Darstellung dargestellten bevorzugten Ausführungsform der Erfindung beispielsweise beschrieben.

Die in der beiliegenden Zeichnung dargestellte bevorzugte Ausführungsform der Erfindung hat zwei Konsolen 2,4, welche im gewünschten Abstand an einer Wand mittels Schrauben befestigbar sind. Die Konsolen können aus jedem beliebigen, geeigneten Werkstoff hergestellt sein. In der bevorzugten Ausführungsform sind die Konsolen 2,4 aus Kunststoff hergestellt. Die Konsolen 2 und 4 können auch durch eine einzige über die ganze Breite der Vorrichtung greifende Konsole ersetzt werden.

Ein Rahmen 6 mit zwei Schenkeln 8 und 10 und einer Basis 12 ist an den freien Enden der Schenkel 8,10 jeweils an dem unteren Ende der Konsolen 2,4 angelenkt. Dies geschieht mittels einem jeweiligen Zwischenstück 64,66, welches in das freie Ende des zugehörigen Schenkels 8,10 eingesetzt ist und eine Bohrung aufweist. In den Konsolen sind an unteren Ende Löcher 56,58 vorgesehen. Bei der Montage werden die Bohrungen in den Zwischenstücken 64,66 mit den Löchern 56,58 der Konsolen ausgerichtet und eine Schraube oder Bolzen 60,62 wird durch die so ausgerichteten Bohrungen und Löcher zum Befestigen des Rahmens 6 and den Konsolen 2,4 hindurchgesteckt.

Zur Verstärkung des Rahmens ist eine Verstärkungsstange 14 vorgesehen, welche etwa auf der halben Länge der Schenkel 8,10 zwischen den Schenkeln befestigt wird.

An jeder Konsole 2,4 ist eine Führungseinrichtung in Form von Führungsbügeln 42,44;46,48 vorgesehen, welche sich oberhalb der Löcher 56,58 nach oben über die gesamte Länge der Konsolen 2,4 erstrecken. In der bevorzugten Ausführungsform werden für Jede Konsole zwei stabförmige, in die Konsole einsetzbare und damit befestigbare Führungsbügel 42,44,46,48 vorgesehen. Es ist aber auch möglich, die zwei stabförmigen Führungsbügel pro Konsole durch einen bandförmigen Führungsbügel zu ersetzen.

In der Arbeitsstellung steht der Rahmen 6 etwa senkrecht auf der Wand, an welcher die Konsolen 2,4 befestigt sind. Er wird in dieser Lage mittels Tragbügel 38,40, welche an den Stellen 50,52 im vorderen Bereich der Schenkel angelenkt sind und in einer jedem Tragebügel zugeordneten Kerbe 68,70 in der Konsole eingehakt sind, festgehalten. Die Führungsbügel 38,40 bestehen aus stabförmigem Material, welches zu einer länglichen, geschlossenen Schlaufe geformt sind, welche an einem Ende um die Führungsbügel 42,44,46,48 umgreift.

An jeder Konsole ist ein bügelartiges Element 72,74 der Kerbe 68,70 zugeordnet und schwenkbar an der Konsole gelagert. Dieses bügelartige Element 72,74 überdeckt die zugeordnete Kerbe 68,70 und verhindert, dass beim Zusammenklappen der aus der Kerbe herausgehobene Tragebügel 38,40 wieder in die Kerbe hineinfällt. Jedes bügelartige Element 72,74 überragt die Vorderkante, damit beim Aufstellen der Vorrichtung der zwischen der Konsole 2,4 und den Führungsbügel 42,44,46,48 hochrutschende Tragebügel 38,40 das bügelartige Element 72,74 anheben kann, um in der Kerbe 68,70 einzurasten.

Damit der Abstand zwischen den Konsolen und somit die Breite der Basis des Rahmens den Montagegegebenenheiten, bzw. den Wünschen des Benutzers angepasst werden kann, kann die Basis 12 und die Verstärkungsstange 14 einstellbar ausgeführt sein. Hierzu wird vorgeschlagen in der Basis 12 und der Verstärkungsstange 14 mindestens eine teleskopartige Verbindung vorzusehen.

Bei der dargestellten Ausführungsform der Erfindung ist an beiden Enden der Basis 12 eine solche teleskopartige Verbindung vorgesehen. In die hohle Basis 12 ist von beiden Seiten jeweils eine Verlängerungsstange 16,18 eingeführt, welche in das ebenfalls hohle, umgebogene Ende des Schenkels 8,10 eingesteckt werden kann. Zum Befestigen der Verlängerungsstangen 16,18 in der Basis und in den Schenkeln sind Befestigungsringe 20,22 über die freien Ende der Basis 6 und die umgebogenen Enden der Schenkel 8,10 geschoben und in jdem Befestigungsring 20,22 eine Bohrung 21 oder 23 vorgesehen ist. Die Bohrungen 21 werden mit entsprechenden Bohrungen (nicht dargestellt) an den freien Enden der Basis 12 ausgerichtet. Die Bohrungen 23 werden mit Bohrungen 25 in den Schenkeln ausgerichtet. Im Innern der Verlängerungsstangen 16,18 sind Haltemuttern (nicht dargestellt) für die durch die Bohrungen 23,21 eingeführten Schrauben zur Feststellung der Verlängerungsstangen 16,18 in der Basis 12 und den Schenkeln 8,10 vorgesehen.

In ähnlicher Weise sind Verlängerungsstangen 24,26 in die Verstärkungsstange 14 eingeführt. Hohle Zwischenstücke 28 zur Aufnahme des freien Endes der Verlängerungsstange 24,26 sind an den Schenkeln 8,10 bei 34,36 mittels Schrauben festgemacht. Befestigungsringe 30, ähnlich den Befestigungsringen 20, sind an den freien Enden der Verstärkungsstange vorgesehen. In den Befestigungsringen 30 sind Bohrungen 31 vorgesehen, welche mit entsprechenden Bohrungen (nicht dargestellt) an den Enden der Verstärkungsstange 14 ausgerichtet werden. Die Zwischenstücke 28 sind auch jeweils mit einer Bohrung 29 entsprechend der Bohrung 23 im Befestigungsring 22 versehen. Auch sind in den Verstärkungsstangen Haltemuttern (nicht dargestellt) vorgesehen, in welche die durch die Bohrungen 29,31 eingeführten Schrauben beim Zusammebau der Vorrichtung eingeschraubt werden, um die Verlängerungselemente in der Verstärkungsstange 14 und den Zwischenstücken 28 festzumachen.

Die Verlängerunsstangen 16,18,24,26 sind mit einem Längsschlitz versehen, durch den die der Befestigung dienenden Schrauben in die Haltemuttern im Innern der Verlängerungsstange hineingedreht werden.

Im zusammengeklappten Zustand hängt der Rahmen 6 unterhalb der Konsolen 2,4 an der Wand herunter und das um die Führungsbügel 42,44;46,48 greifende Ende der Tragebügel 38,40 liegt am unteren Ende der Führungsbügel. Wird der Rahmen nun nach vorne hochgeklappt, so gleiten die Haltebügel zwischen den Führungsbügeln 42,44,46,48 und den Konsolen 2,4 nach oben bis sie das bügelartige Element 72,74 berühren und anheben und danach in der Kerbe 68,70 einrasten. Zum Zusammenklappen wird der Rahmen 6 leicht angehoben, damit die Tragebügel 38,40 aus den Kerben 68,70 heraustreten und beim Herunterklappen des Rahmens 6 zwischen den Konsolen 2,4 und den Führungsbügeln 42,44;46,48 nach unten gleiten können.

In den Schenkeln sind im regelmässigem Abstand Löcher 78 vorgesehen, durch welche eine Schnur geführt werden kann, um den Rahmen 6 zwischen den Schenkeln 8,10 mit Schnur zu bespannen an denen die Wäschestücke zum Trocknen aufgehängt werden können.

Bei den Schenkeln 8,10 kann an Stelle des vorderen umgebogenen Endes ein aus Kunststoff oder Metall gefertigter Bogen vorgesehen sein, welcher auf den verbleibenden gradlinienigen Teil des Schenkels gesteckt wird oder auf eine andere geeignete Weise mit diesem verbunden wird.

## Patentansprüche

1. Zusammenklappbare, an einer Wand oder dergleichen befestigbare Vorrichtung zum Aufhängen von Wäschestücken oder dergleichen, insbesondere zum Trocknen derselben, mit einem im wesentlichen U-förmigen mit Schnur bespannbaren Rahmen (6), welcher an den freien Enden seiner Schenkel (8,10) an einer Konsole (2,4) schwenkbar angelenkt ist, dadurch gekennzeichnet, dass die freien Enden der Schenkel (8,10) am unteren Ende der Konsolen angelenkt sind, dass jedem Schenkel (8,10) je ein Führungsbügel (42,44;46,48), der sich vom unteren Bereich der Konsole nach oben erstreckt und an seinen beiden Enden an der Konsole befestigt ist, zugeordnet ist, dass unterhalb des oberen Befestigungspunktes der Führungsbügel (42,44;46,48) in der Konsole (2,4) eine Kerbe (68,70) vorgesehene ist, und dass zwei Tragbügel (38,40), wovon je einer im vorderen Bereich des Rahmens (6) angelenkt (50,52) ist und seinen zugeordneten Führungsbügel (42,44;46,48) umgreift, vorgesehen sind, wobei jeder Tragebügel (38,40) in der ausgeklappten Stellung des Rahmens (6) in der ihm zugeordneten Kerbe (68,70) einrastet.

2. Vorrichtung nach Anspruch 1, dadurch gekennzeichnet, dass die Konsole (2,4) aus zwei Teilen (2,4) besteht, wovon je einer einem Schenkel (8,10) des Rahmens (6) zugeordnet ist.

3. Vorrichtung nach Anspruch 2, dadurch gekennzeichnet, dass die Basis (12) des U-förmigen Rahmens (6) in ihrer Länge einstellbar ist.

4. Vorrichtung nach Anspruch 3, gekennzeichnet, dass die Basis (12) mittels mindestens einer teleskopartigen Verbindung (16,20; oder 18,22) in ihrer Länge einstellbar ist.

5. Vorrichtung nach Anspruch 1 bis 4, gekennzeichnet durch je ein bügelartiges Element (72,74), welches den Kerben (68,70) zugeordnet ist, an der Konsole (2,4) schwenkbar gelagert ist und die zugeordnete Kerbe (68,70) überdeckt.

6. Vorrichtung nach Anspruch 1 bis 5, dadurch gekennzeichnet, dass jeder Führungsbügel (42,44;46,48) aus zwei in etwa parallelen stabförmigen Führungsbügeln besteht.

7. Vorrichtung nach Anspruch 1 bis 6, dadurch gekennzeichnet, dass jeder Tragebügel (38,40) aus einer länglichen, aus stabförmigem Material geformten, geschlossenen Schlaufe besteht.

8. Vorrichtung nach Anspruch 1 bis 7, gekennzeichnet durch einen etwa bei der halben Länge der Schenkel (8,10) des U-förmigen Rahmens zwischen den Schenkeln eingesetzte und damit verbundenen Verstärkungsstange (14), welche gegebenenfalls in ihrer Länge einstellbar ist.

9. Vorrichtung nach Anspruch 8, dadurch gekennzeichnet, dass die Verstärkungsstange (14) mittels mindestens einer teleskopartigen Verbindung (24,28;26,30) in ihrer Länge einstellbar ist.
